# EUROPÄISCHE PATENTSCHRIFT

(11) **EP 0 170 891 B1**
(45) Veröffentlichungstag und Bekanntmachung des Hinweises auf die Patenterteilung: **11.01.1989**
(21) Anmeldenummer: 85108335.2
(22) Anmeldetag: 05.07.1985
(51) Int. Cl.: F02D 41/36, F02D 41/14

(54) **Verfahren zur zylindergruppenspezifischen Regelung einer mehrzylindrigen Brennkraftmaschine und Vorrichtung zur Durchführung des Verfahrens**
Method and apparatus for specifically controlling each cylinder group in a multicylinder engine
Procédé et dispositif de régulation particulière de chaque groupe de cylindres d'un moteur à plusieurs cylindres

(30) Priorität: 10.08.1984 DE 3429525
(43) Veröffentlichungstag der Anmeldung: 12.02.1986
(73) Patentinhaber: ROBERT BOSCH GMBH, 70442 Stuttgart (DE)
(72) Erfinder: Grob, Ferdinand, Dipl.-Ing., D-7122 Besigheim (DE); Wahl, Josef, Dipl.-Ing., D-7000 Stuttgart 80 (DE)

(56) Entgegenhaltungen:
- DE-A- 2 941 977
- GB-A- 740 178
- GB-A- 2 064 171
- US-A- 4 033 122
- US-A- 4 366 793

## Beschreibung

### Stand der Technik

Die Erfindung geht aus von einem Verfahren bzw. einer Vorrichtung zur Regelung einer mehrzylindrigen Brennkraftmaschine und einer Vorrichtung zur Durchführung des Verfahrens gemäß der Gattung des Hauptanspruchs bzw. des Nebenanspruchs. Eine derartige Vorrichtung ist bereits in der DE-A-2941 977 bzw. der Parallelanmeldung US-A-43 42 097 beschrieben. Zur Optimierung des abgegebenen Moments einer Brennkraftmaschine bzw. des spezifischen Kraftstoffverbrauchs wird ein Testsignalgenerator zur Variation der zugemessenen Kraftstoffmenge und ein Sensor zur Erfassung der zu optimierenden Größe verwendet und ausgehend von einem Momentensignal das Leistungsmaximum bzw. der minimale spezifische Kraftstoffverbrauch je nach Lastgebiet der Brennkraftmaschine bestimmt. Aus US-A-43 66 793 ist weiter eine mehrzylindrige Brennkraftmaschine bekannt, bei der jedoch zunächst eine Fehlzündung in einem Zylinder abgewartet wird, bevor die Kraftstoffzufuhr zu diesem Zylinder erhöht und die Kraftstoffzufuhr zu den regulär arbeitenden Zylindern erniedrigt wird.

Obwohl sich derartige Einrichtungen im praktischen Betrieb recht gut bewährt haben, sind noch Weiterentwicklungen und Verbesserungen möglich, die insbesondere im Hinblick auf die verschärfte Abgasgesetzgebung und auf die Bestrebungen, den Benzinverbrauch der Brennkraftmaschinen zu senken, zum Tragen kommen.

So haben beispielsweise Untersuchungen gezeigt, daß die einzelnen Zylinder einer Brennkraftmaschine im Normalfall mit unterschiedlichem Luft-Kraftstoffverhältnis betrieben werden. Ursachen hierfür sind u. a. in einer unterschiedlichen Saugrohrführung sowie in nicht völlig identischen Einspritzventilen zu suchen.

Es ist daher Aufgabe der Erfindung, jedem einzelnen Zylinder der Brennkraftmaschine genau die Steuergrößen zuzumessen, die er benötigt, um für den betreffenden Arbeitspunkt im Wirkungsgradoptimum zu arbeiten. Diese Aufgabe wird gelöst mit den Merkmalen des unabhängigen Verfahrens- bzw. Vorrichtungsanspruchs.

### Vorteile der Erfindung

Als wesentlicher Vorteil der Erfindung ergibt sich ein verringerter Kraftstoffverbrauch der Brennkraftmaschine unter Beibehaltung guter Abgaswerte trotz größerer zulässiger Toleranzen bei den Einspritzventilen sowie bei der Füllung der einzelnen Zylinder. Weiterhin erweist es sich als vorteilhaft, daß sich gemäß der Erfindung für jeden Zylinder dasjenige Lambda einstellt, bei dem der betreffende Zylinder in seinem Wirkungsgradoptimum arbeitet. Für eine gegebene Motorkonstruktion und für gegebene Betriebsbedingungen kann der Motor damit im Bereich des theoretisch minimalen Kraftstoffverbrauchs betrieben werden.

Weitere Vorteile der Erfindung ergeben sich in Verbindung mit den Ansprüchen, aus der nachfolgenden Beschreibung und der Zeichnung.

### Zeichnung

Ausführungsbeispiele der Erfindung sind in der Zeichnung dargestellt und werden im folgenden beschrieben und näher erläutert. Es zeigen : Figur 1 und Figur 2 Diagramme eines willkürlich angenommenen Drehmomentverlaufs der Zylinder einer Brennkraftmaschine zur Erläuterung des erfindungsgemäßen Verfahrens, Figur ein Ausführungsbeispiel der Vorrichtung zur Durchführung des Verfahrens, Figur4 ein Flußdiagramm zur Erläuterung der Wirkungsweise des Ausführungsbeispiels der Figur 3. Figur 5 ein Zeitdiagramm einiger wesentlichen Signalgrößen und Figur 6 ein Zeitdiagramm zur Erläuterung der Anwendung des Verfahrens auf eine mehrzylindrige Brennkraftmaschine mit nur einem einzigen Einspritzventil.

### Beschreibung der Ausführungsbeispiele

Auf die Einrichtungen zum Optimieren von Betriebskenngrössen einer Brennkraftmaschine, die nicht zylinderspezifisch wirken, soll im weiteren nicht eingegangen werden, da deren Funktionsweise beispielsweise in der DE-OS 28 47 021 (UK-Patentanmeldung 20 34 930A), dem SAE-Paper 72 02 54 oder auch der US-PS 4064846 ausreichend erläutert ist. Im allgemeinen liegt diesen Methoden eine Extremwertregelung zugrunde, bei der eine Eingangsgröße der Brennkraftmaschine beispielsweise periodisch variiert wird. Die Reaktion der Brennkraftmaschine auf diese periodische Variation wird über eine Ausgangsgröße der Brennkraftmaschine, beispielsweise das Drehmoment überwacht. Entsprechend diesem Überwachungsergebnis wird eine Eingangsgröße der Brennkraftmaschine so lange verstellt, bis die Variation der Ausgangsgröße auf ein Minimum gesunken ist. Bei allen bekannten Verfahren bleibt jedoch unberücksichtigt, daß in der Regel jedem einzelnen Zylinder der Brennkraftmaschine ein anderes Betriebsgemisch zur Verfügung gestellt wird. Die Variationen des Betriebsgemisches für die einzelnen Zylinder sind beispielsweise auf unterschiedliche Füllungen oder unterschiedliche Einspritzmengen zurückzuführen.

Am Beispiel einer 2-Zylinderbrennkraftmaschine soll der Kern der Erfindung näher erläutert werden. In Figur 1a ist zu diesem Zweck der für die beiden Zylinder unterschiedlich angenommene Drehmomentverlauf M1 und M₂ der Einzelzylinder in Abhängigkeit von der Drosselklappenstellung α und damit in Abhängigkeit von der angesaugten Luftmenge aufgetragen. Um die numerische Behandlung des Problems zu vereinfachen, wurde willkürlich ein parabelförmiger Verlauf des Drehmoments gemäß mit
a gleich Drosselklappenstellung bzw. angesaugte Luftmenge und
T,, T₂ gleich Einzelzylindereinspritzzeiten angesetzt.

Aus Gründen der Übersichtlichkeit ist in allen weiteren Abbildungen auch nicht das Gesamtsummendrehmoment als Summe der Einzeldrehmomente sondern das durch die Zylinderanzahl dividierte Summendrehmoment aufgetragen. Die Einspritzzeit geht in diese Kurven als Parameter ein. Durch die spezielle Wahl des Verlaufs der Einzelzylinder-Drehmomente wird simuliert, daß Zylinder 1 eine größere Füllung als Zylinder 2 aufweist. Dies geht daraus hervor, daß für gleiche Einspritzzeiten T₁ = T₂ = 7 [w. E.] der Drehmomentverlauf des ersten Zylinders schon bei einer Drosselklappenstellung α = 4 [w. E.] gegenüber a = 6 [w. E.] beim zweiten Zylinder sein Drehmomentmaximum erreicht. Aufgrund dieser unterschiedlichen Füllung der Einzelzylinder kann das auf die Zylinderzahl bezogene Summendrehmoment (1/2 ΣM) bei einer Drosselklappenstellung a = 5 [w. E.] nicht die Werte der Einzelzylindermomente erreichen. Um den Einzelzylinderdrehmomentverlauf bzw. den zylinderspezifischen Wirkungsgrad zu optimieren, wird nun erfindungsgemäß vorgeschlagen, bei konstanter Ansaugluftmenge die Einspritzmenge für die beiden Zylinder der Brennkraftmaschine in der Weise gegenläufig zu wobbeln, daß die Summeneinspritzzeit bzw. -menge aller Zylinder konstant gehalten wird. Ein Vergleich der Phasenlage des Wobbelsignals für die Einspritzzeiten mit dem Signal eines Gebers für das Drehmoment der Brennkraftmaschine liefert die zylinderspezifischn Einspritzzeiten zur Erzielung des maximalen Drehmoments der Brennkraftmaschine. Aufgrund der Ergebnisse des Phasenvergleiches werden die zylinderspezifischen Einspritzmengen gegenläufig so lange variiert, bis die Drehmomentvariationen aufgrund des Wobbelns der Einspritzzeiten ein Minimum annehmen. Die wesentliche Randbedingung dieses Verfahrens besteht darin, die Summe der einzelnen Einspritzzeiten konstant zu halten, damit der Betriebspunkt der Brennkraftmaschine ebenso wie die mittlere Abgaszusammensetzung erhalten bleiben. In Figur 1 b sind die Resultate eines solchen zylinderspezifischen Optimierungsvorganges aufgetragen. Dem Zylinder 1, der bei gleicher Drosselklappenstellung α einen höheren Füllungsgrad aufweist als Zylinder 2, wird nach dem Optimierungsverfahren eine höhere Kraftstoffmenge entsprechend einer Einspritzzeit T, = 8 [w. E.] zugeführt, während der Zylinder 2 mit Einspritzzeiten T₂ = 6 [w. E.] bedient wird. Die Summe der Einspritzzeiten und damit die zugeführte Kraftstoffmenge blieb also unverändert, während das zylinderbezogene Gesamtdrehmoment (1/2 ΣM) um 25 % von 4 [w. E.] auf 5 [w. E.] angestiegen ist. Dies ist gleichbedeutend damit, daß der Wirkungsgrad der Brennkraftmaschine um 25 % erhöht würde. In Figur 1 ist zur Veranschaulichung der Zusammenhänge der Verlauf des zylindergewichteten Summenmoments als Funktion der Einspritzzeit T, aufgetragen. Als Parameter dient die Drosseklappenstellung α, wobei α im vorliegenden Fall 5 [w. E.] annimmt. Die Einspritzzeit T₂ ist über die Bedingung, daß die Summe der Einspritzzeit T, und T₂ eine Konstante (hier Konstante = 14) bilden soll, implizit in der Summendrehmomentfunktion enthalten. Aus dieser Figur 1c ist zu entnehmen, daß die zweizylindrige Brennkraftmaschine dann ein optimales Drehmoment abgibt und somit im Wirkungsgradmaximum betrieben wird, wenn die Einspritzzeit T, den Wert 8 [w. E.] bei einer Gesamteinspritzzeit T. und T₂ von 14 [w. E.] bei einer Drosselklappenstellung α = 5 [w. E.] annimmt. Dieser Vorgang wird nun für jede Drosselklappenstellung wiederholt.

Anhand der Figur 2 soll das Verfahren für eine vierzylindrige Brennkraftmaschine erläutert werden. In Figur 2a sind analog zu der Figur 1a die Einzelzylinder-Drehmomentkurven sowie der zylinderbezogene Gesamtdrehmomentverlauf aufgetragen. Dabei wurde vorausgesetzt, daß die Zylinder 1, 2 und 3 die gleiche Füllung und dementsprechend auch die gleichen Drehmomentverläufe M₁₂₃ aufweisen. Zylinder4 arbeitet dagegen mit einem geringen Füllgrad; so daß das Drehmomentmaximum erst bei größeren Drosselklappenstellungen a bzw. Luftmengen erreicht wird. Die willkürlich angenommenen Einzelzylinderdrehmomentverläufe sollen folgenden Gleichungen genügen :

Anm. : w. E. ⁼ willkürliche Einheiten

Der Optimierungsvorgang läuft nun in der Weise ab, daß zunächst die Einspritzzeiten bzw. -mengen (T, + T₂) für Zylinder 1 und 2 geganläufig zu den Einspritzzeiten (T₃ + T₄) für Zylinder 3 und 4 gewobbelt werden. Auch hier ist die Randbedingung, daß die Summe aller vier Einspritzzeiten unverändert bleiben soll, einzuhalten. Das Wobbeln der Einspritzmenge in Verbindung mit einer Phasenbetrachtung des Ausgangssignals für das Drehmoment bzw. die Drehzahl der Brennkraftmaschine dient dazu, die Richtung der erforderlichen Verstellung der Mittelwerte von (T, + T₂) sowie (T₃ + T₄) so festzulegen, daß sich ein maximales Drehmoment ergibt, d. h. daß die Drehmomentmodulation gegen Null geht. Die ermittelten Verhältniswerte der Einspritzmengen T,, T₂ und T₃, T₄ werden zunächst abgespeichert. Der beschriebene Vorgang wird nun in gleicher Weise für zwei weitere Zylindergruppen oder Zylinder wiederholt. Durch wechselweises Kombinieren der Zylinder bzw. Zylindergruppen und Wiederholung des Optimierungsvorganges wird für den betreffenden Betriebspunkt der Brennkraftmaschine nach einigen Schritten das absolute Drehmomentmaximum bzw. der absolute minimale spezifische Kraftstoffverbrauch eingestellt. Das Ergebnis kann beispielsweise in einem lernenden Kennfeld festgehalten werden. Ein Wechsel der Zylindergruppen bzw. Einzelzylinder ist deshalb erforderlich, da durch jeden einzelnen Optimierungsvorgang nur das Verhältnis zweier Kraftstoffeinspritzmengen festgelegt werden kann. Im Falle einer vierzylindrigen Brennkraftmaschine sind vier Unbekannte, nämlich vier Einspritzzeiten zu ermitteln. Es ist daher erforderlich, den Optimierungsvorgang dreimal zu wiederholen, so daß drei verschiedene Einspritzzeitenverhältnisse für verschiedene Zylinder bzw. Zylindergruppen gewonnen werden. Als vierte Bedingung wird herangezogen, daß die Summe aller Einspritzzeiten einen konstanten Wert annehmen muß. Zur Bestimmung der vier Unbekannten, den vier Einspritzzeiten für jeden Einzelzylinder, stehen somit vier Gleichungen (drei Einspritzzeitenverhältnisse, Summe T = konstant) zur Verfügung, so daß die Berechnung der Einzelzylindereinspritzzeiten problemlos erfolgen kann. Sollte sich im jeweiligen Spezialfall herausstellen, daß eine Kopplung zwischen den Variablen vorliegt, es sich also nicht um vier voneinander unabhängige Variable handelt, so ist eine alternative Ermittlung der zylinderspezifischen Einspritzzeiten angebracht. Ein mehrmaliges Wiederholen des beschriebenen Optimierungsvorganges liefert dann nach einigen Durchgängen das gleiche Ergebnis. Derartige iterative Methoden zur Lösung von gekoppelten Gleichungssystemen sind an sich wohl bekannt, so daß der betreffende Fachmann das erfindungsgemäße Verfahren ohne weiteres auch iterativ durchführen kann.

In Figur 2b ist das Ergebnis des Optimierungsvorgangs dargestellt, nämlich Einspritzzeiten T, = T₂ = T₃ = 7,5 [w. E.] und T₄ = 5,5 [w. E.] für eine Drosselklappenstellung a = 4,5 [w. E.] Auch in diesem Beispiel ergibt sich eine ca. 20 %ige Erhöhung des mittleren Gesamtdrehmoments pro Zylinder. In Figur 2c ist analog zur Figur 1c die Abhängigkeit des mittleren Gesamtdrehmoments pro Zylinder von der Einspritzzeit T, für eine bestimmte Drosselklappenstellung a = 4,5 [w. E.] aufgetragen. Die Einspritzzeiten T_{z}, T₃ und T₄ sind über die Bedingungen T, = T₂ = T₃ und

T = konstant implizit enthalten. Der Extremwert dieser Kurve liegt bei einer Einspritzzeit T. = 7,5 [w. E.], so daß die optimalen Einspritzzeitwerte der Figur 2b, wie nicht anders zu erwarten, bestätigt werden.

Für eine Brennkraftmaschine mit einer hier nicht betrachteten Zylinderzahl sind die einzelnen Verfahrensschritte analog anzuwenden, wobei sich einzig und allein die Anzahl der Schritte und der Wechsel von gegenläufig gewobbelten Zylindern bzw. Zylindergruppen ändert.

Figur 3 zeigt den Schaltungsaufbau einer Einrichtung zur Durchführung des geschilderten Optimierungsverfahrens. In einem Mikrocomputer 50 sind die Komponenten CPU 51, RAM 52, ROM 53, Timer 54, erste Ein/Ausgabe-Einheit 55 und zweite Ein/Ausgabe-Einheit 56 über ein Adress- und einen Datenbus 57 miteinander verbunden. Zur Zeitsteuerung des Programmablaufes im Mikrocomputer 50 dient ein Oszillator 58, der einerseits direkt an die CPU 51 und andererseits über einen Teiler 59 an den Timer 54 angeschlossen ist. Der ersten Ein/Ausgabe-Einheit 55 werden über Aufbereitungsschaltungen 60, 61 und 62 beispielsweise die Signale einer Abgassonde 63, eines Drehzahlgebers 64 sowie eines Bezugsmarkengebers 65 zugeführt. Als weitere Eingangsgrößen sind die Batteriespannung 66, die Drosselklappenstellung 67, die Kühlwassertemperatur 68 sowie das Ausgangssignal des Drehmomentgebers 69 vorgesehen. Falls das Drehmoment der Brennkraftmaschine direkt aus der Drehzahl gewonnen wird, könnte auch der Drehzahlgeber 64 zur Erfassung des Drehmomentes eingesetzt werden.

Diese Eingangsgrößen sind über zugeordnete Aufbereitungsschaltungen 70, 71, 72 und 73 mit einer Serienschaltung aus einem Multiplexer 74 und einem Analog-Digital-Wandler 75 verbunden. Die Funktion des Multiplexers 74 und des Analog-Digital-Wandlers 75 kann beispielsweise durch den Baustein 0809 von National Semiconductors realisiert werden. Die Steuerung des Multiplexers 74 erfolgt über eine Leitung 76 ausgehend von der ersten Ein/Ausgabe-Einheit 55. Die zweite Ein/Ausgabe-Einheit 56 steuert über Leistungsendstufen 77 Einspritzventile 78 der Brennkraftmaschine an. Für die Anwendung des erfindungsgemäßen Verfahrens ist es unerheblich, ob der Kraftstoff über eine Einspritzanlage mit einem Einspritzventil pro Zylinder oder um eine Einspritzanlage mit einem einzigen im Luftansaugkanal der Brennkraftmaschine angeordneten Einspritzventil handelt.

Die Funktionsweise der beschriebenen Einrichtung hängt natürlich ganz erheblich von der Programmierung des Microcomputers ab. In der deutschen Patentanmeldung P 34 03 394.7 ist schon recht ausführlich der Programmablauf für die Kraftstoffzumessung bei einer Brennkraftmaschine mit Vorsteuerung, Extremwertregelung und Kennfeldlernverfahren beschrieben. Deshalb sollen im weiteren anhand der Figur4 nur diegenigen Verfahrensschritte blockschaltmäßig erläutert werden, die typisch für eine zylinderspezifische Optimierung sind. Nach dem Einschalten der Zündung werden im Hauptprogramm die betriebsparameterabhängigen Einspritzmengen bzw. -zeiten berechnet bzw. aus einem Kennfeld ausgelesen, wobei zunächst gleiche Einspritzzeiten Tₘ₀ für jeden Zylinder n der Brennkraftmaschine vorausgesetzt werden. Weiterhin werden im Hauptprogramm Zündzeitpunkte und andere Größen berechnet. Die zylinderspezifische Optimierung der Kraftstoffzumessung bzw. des Wirkungsgrades geschieht mittels des Unterprogramms Tₘ. Zunächst werden die Einspritzzeiten T_{,10}, T_{,30} beispielsweise der Zylinder 1 und 3 der Brennkraftmaschine gegenläufig um den Betrag AT gewobbelt. Nach einem Phasenvergleich zwischen Drehmomentänderung bzw. Drehzahländerung und Wobbelsignal beispielsweise des Zylinders 1 werden die Einzelzylindereinspritzzeiten entsprechend dem Ergebnis des Vergleichs unter der Randbedingung einer konstanten Summeneinspritzzeit verändert. Anschließend erfolgt die Abfrage ob die durch das Wobbeln der Einspritzzeit hervorgerufene Drehmoment- bzw. Drehzahländerung näherungsweise den Wert Null annimmt bzw. einen bestimmten unteren Schwellwert unterschritten hat. Ist dies der Fall, so wird das Verhältnis der Einspritzzeiten für den ersten und dritten Zylinder gespeichert. Liegt die Drehmomentänderung noch über einem vorgegebenen Schwellwert, so werden die zylinderspezifischen Einspritzzeiten nach einem erneuten Phasenvergleich entsprechend modifiziert. Als Randbedingung bei der Variation der zylinderspezifischen Einspritzzeiten ist immer zu berücksichtigen, daß die Summe der Einspritzzeiten, hier beispielsweise T,, und T,₃ einen konstanten Wert annimmt.

Im nächsten Schritt werden beispielsweise die Einspritzzeiten der Zylinder 2 und 4 gemäß dem Unterprogramm Tₘ optimiert und die einspritzzeiten als Verhältnis in einem Speicher abgelegt. Nach einer weiteren Optimierung einer dritten Kombination von Einzelzylindern bzw. Einzelzylindergruppen im vorliegenden Ausführungsbeispiel entweder Zylinder 1 und 4 oder 2 und 3 liegen ausreichende Informationen vor, um die zylinderspezifischen Einspritzzeiten zu berechnen. Durch die gepunktete mit « Iterationsschritte gekennzeichnete Verbindungslinie soll angedeutet werden, daß die Optimierung häufiger als hier angedeutet zur iterativen Annäherung der zylinderspezifischen Einspritzzeiten durchgeführt werden kann. Im Idealfall sind für eine n-zylindrige Brennkraftmaschine (n-1)-Optimierungsvorgän- ge für verschiedene Zylinder bzw. Zylindergruppen erforderlich. Dies geht anhand eines kurzen Beispiels für eine vierzylindrige Brennkraftmaschine aus der folgenden Aufstellung hervor :
1. Optimierung : Tᵢ₁/Tᵢ₃ = Konstante 1
2. Optimierung : T,₂/T,₄ = Konstante 2
3. Optimierung : Tᵢ₁/Tᵢ₄ = Konstante 3
(die 3. Optimierung könnte auch mit den Einspritzzeiten Tᵢ₂, T,₃ alternativ durchgeführt werden).

Somit stehen also für die vier unbekannten Einzelzylindereinspritzzeiten aufgrund von drei Optimierungsvorgängen und der Summenbedingung vier unabhängige Gleichungen zur Verfügung, die sich ohne weiteres lösen lassen.

Um zu gewährleisten, daß während des Optimierungsvorganges die Betriebsbedingungen der Brennkraftmaschine annähernd konstante Werte aufweisen, sind entsprechende, an sich bekannte Abfrageeinrichtungen vorgesehen, die bei zu großen Änderungen den Optimierungsvorgang unterbrechen bzw. neu starten.

In Figur 5 sind die Wobbelsignale am Beispiel eines Optimierungsvorganges der Einspritzzeiten T-, T,₃ und die zugehörigen Drehmoment- bzw. Drehzahlsignale aufgetragen. Für eine vorgegebenene, beispielsweise betriebsparameterabhängige Zeitdauer τ wird die Einspritzzeit T,. um den Betrag ΔT erhöht und die Einspritzzeit T,₃ um den Betrag AT erniedrigt. Die Reaktion der Brennkraftmaschine auf diese modifizierten Einspritzzeiten kann sich in einer Drehmomenterhöhung oder Drehmomentabsenkung äußern. Je nach dem, ob die Erhöhung der Einspritzzeit des Zylinders 1 zu einer Drehmomenterhöhung (in Phase) oder einer Drehmomentabsenkung (gegen Phase) führt, wird die Einspritzzeit T. (T₃) erhöht (erniedrigt) bzw. erniedrigt (erhöht) unter der Randbedingung einer konstanten Summeneinspritzzeit (T,. + T₃). Nach Ablauf der ersten Zeitdauer _{T} läuft der Optimierungsvorgang in der Weise weiter. daß die Einspritzzeit T.. um den Betrag AT verringert und die Einspritzzeit T₃ um ΔT vergrößert wird. Entsprechend ändert sich auch die Phase der Drehmomentänderung der Brennkraftmaschine. Zur Auswertung der Phasenlage zwischen dem Wobbelsignal der Einspritzzeit und der daraus resultierenden Drehmoment- bzw. Drehzahländerung lassen sich in vorteilhafter Weise digitale Filter, wie in der deutschen Anmeldung P 3 403 304.7 geschildert, einsetzen.

Während die bisher erläuterten Anwendungen immer eine Brennkraftmaschine mit Einzelzylindereinspritzung betrafen, soll anhand der Figur 6 kurz die Anwendung der Erfindung auf eine Brennkraftmaschine mit einem einzigen zentralen Einspritzventil erläutert werden. In dem Diagramm der Figur 6 sind die Zündzeitpunkte, die Öffnungszeiten der Einlaßventile und die Einspritzimpulse für das zentrale Einspritzventil über dem Kurbelwellenwinkel aufgetragen. Dabei wurde eine Zündfolge 1-3-4-2 für die Zylinder 1 bis 4 angenommen. Der Einspritzvorgang muß nun so synchronisiert werden._{'} daß jedem Zylinder ein Einspritzimpuls zugeordnet werden kann bzw. daß die pro Einspritzimpuls zugeführte Kraftstoffmenge zum größten Teil zu einem einzigen Zylinder gelangt.

Im Beispiel wird der erste Einspritzimpuls zu einem derart gewählten Zeitpunkt abgespritzt, daß er nach Ablauf der Laufzeit (Einspritzventil - Einlaßventil) genau zum Öffnungszeitpunkt des Einlaßventiles des 4. Zylinders bei diesem ankommt. Entsprechend erscheint der 2. Einspritzimpuls beim zweiten Zylinder. In der Praxis kann es sich durchaus als notwendig erweisen, den Beginn der Einspritzzeitdauer betriebsparameterabhängig zu verschieben, um die Laufzeiten vom Einspritzventil zum Einlaßventil zu berücksichtigen. Bei gegebener Gesamteinspritzmenge pro zwei Umdrehungen kann nun die dem einzelnen Zylinder zugeordnete Einspritzmenge variiert werden. Wiederum werden die zu zwei Zylindern oder Zylindergruppen gehörigen Einspritzimpulse gegenläufig gewobbelt und im Mittel gegenläufig so variiert, daß sich, wie bereits beschrieben, ein maximales Drehmoment ergibt.

Die vorgeschlagene Zylinderoptimierung läßt sich in jedem Betriebspunkt der Brennkraftmaschine, natürlich auch im be_{n"}, bzw. P max-Betriebspunkt anwenden. Es ist ebenso möglich, durch einen übergeordneten Regelkreis, beispielsweise unter Verwendung einer Lambda-Sonde die über alle Zylinder gemittelte Luftzahl Lambda auf einen bestimmten Wert, der unter Umständen betriebsparameterabhängig vorgebbar ist, einzuregeln. Anschließend wird dann, wie schon oben beschrieben, mit Hilfe der Einzelzylinderoptimierung für diesen Betriebspunkt das Wirkungsgradmaximum der Brennkraftmaschine gefunden. Besonders interessant sind im Hinblick auf die zukünftige Abgasgesetzgebung die Betriebspunkte bei Lambda = 1. Der übergeordnete Regelkreis hält dann in an sich bekannter Weise mittels einer (Lambda = 1)-Sonde die mittlere Luftzahl auf dem Wert Lambda = 1. Mittels einer Einzelzylinderoptimierung läßt sich nun für jeden Zylinder genau das Lambda einstellen, bei dem der betreffende Zylinder in seinem Wirkungsgradmaximum arbeitet. Da ohne Optimierung die Toleranzen A Lambda im Lambda-Wert von Zylinder zu Zylinder ohne weiteres bei A Lambda - 0,1 liegen können, ist nach einer Optimierung mit einer wesentlich geringeren Schwankungsbreite zu rechnen. Eine geringere Schwankungsbreite des Lambda-Wertes von Zylinder zu Zylinder würde darüber hinaus Vorteile bei der Katalysatordimensionierung bringen, da heutige Katalysatoren wegen dieser Schwankungsbreite recht voluminös aufgebaut sind, um über mehrere Verbrennungstakte der Brennkraftmaschine zu mitteln.

## Patentansprüche

1. Regelungsverfahren für Betriebskenngrößen einer mehrzylindrigen Brennkraftmaschine zur Optimierung ihres Wirkungsgrades, bei dem das Luft-/Kraftstoffverhältnis (Luftzahl) von Zylindergruppen der Brennkraftmaschine verändert wird, gekennzeichnet durch folgende Verfahrensschritte :
a) einen ersten Schritt, in dem zeitabhängige Signale zur Beeinflussung der Luftzahl Lambda des wenigstens zwei beliebigen, jeweils wenigstens einen Zylinder der Brennkraftmaschine umfassenden Zylindergruppen zugeführten Betriebsgemisches erzeugt werden, derart, daß die Luftzahl zylindergruppenspezifisch modifiziert und die mittlere Luftzahl des allen Zylindern zugeführten Betriebsgemisches zumindest annähernd konstant gehalten wird ;
b) einen zweiten Schritt mit Erfassung der sich in einer Änderung einer mit dem Wirkungsgrad in Zusammenhang stehenden Ausgangsgröße äußernden Reaktion der Brennkraftmaschine auf die Signale des ersten Schrittes, wobei die Ausgangsgröße das Drehmoment oder die Drehzahl der Brennkraftmaschine ist und
c) einen dritten Schritt mit Beeinflussung des Wirkungsgrades der einzelnen Zylindergruppen der Brennkraftmaschine in Richtung auf eine Optimierung des Wirkungsgrades gemäß den Ergebnissen des zweiten Schrittes.

2. Verfahren nach Anspruch 1, dadurch gekennzeichnet, daß im dritten Schritt die zylindergruppenspezifische Luftzahl für die jeweiligen Zylindergruppen geändert wird.

3. Verfahren nach Anspruch 2, dadurch gekennzeichnet, daß die zylindergruppenspezifische Luftzahl gegensinnig geändert wird.

4. Verfahren nach einem der Ansprüche 1 bis 3, dadurch gekennzeichnet, daß die Änderung einer Ausgangsgröße als Reaktion der Brennkraftmaschine auf den ersten Schritt mit einem Schwellwert verglichen wird.

5. Verfahren nach einem der Ansprüche 1 bis 4 gekennzeichnet durch die wiederholte Anwendung auf verschiedene Zylindergruppen, wobei die Wiederholzahl wenigstens durch die Anzahl der Zylinder bestimmt wird.

6. Verfahren nach einem der Ansprüche 1 bis 5, dadurch gekennzeichnet, daß die Zylindergruppen aus unterschiedlichen Zylindern kombiniert werden, wobei die Anzahl der Kombinationen durch wenigstens die Anzahl der Zylinder bestimmt wird.

7. Verfahren nach einem der Ansprüche 1 bis 6, dadurch gekennzeichnet, daß im ersten Schritt die Luftzahl Lambda zylindergruppenspezifisch durch Variation der den Zylindergruppen zugeführten Kraftstoffmenge bei näherungsweise konstanter Luftzufuhr beeinflußt wird.

8. Verfahren nach Anspruch 7, dadurch gekennzeichnet, daß die Kraftstoffzufuhr mittels wenigstens einem Einspritzventil betätigt und über die Einspritzzeitdauer oder die Einspritzzeitdauer und den Einspritzzeitpunkt variiert wird.

9. Verfahren nach einem der Ansprüche 4 bis 8, dadurch gekennzeichnet, daß nach einem Absinken der Ausgangsgrößenänderung der Brennkraftmaschine unter den Schwellwert die Amplitude der zeitabhängigen Signale oder die zylindergruppenspezifischen Lambda-Werte bzw. die Einspritzzeit gespeichert werden.

10. Verfahren nach Anspruch 8, dadurch gekennzeichnet, daß die zylindergruppenspezifischen Einspritzzeitdauern bzw. -punkte gegensinnig modifiziert werden, so daß die gesamten Einspritzzeiten als Summe der Einzeleinspritzzeiten der einzelnen Zylinder einen konstanten Wert annimmt.

11. Verfahren nach einem der Ansprüche 1 bis 10, dadurch gekennzeichnet, daß die Luftzahl Lambda das der Brennkraftmaschine zugeführten Betriebsgemisches durch ein Kennfeld vorgesteuert wird.

12. Verfahren nach Anspruch 11, dadurch gekennzeichnet, daß die Kennfeldwerte zylindergruppenspezifisch adaptierbar sind.

13. Verfahren nach einem der Ansprüche 1 bis 12, dadurch gekennzeichnet, daß die mittlere Luftzahl des allen Zylindern zugeführten Betriebsgemisches auf einen betriebsparameterabhängig einstellbaren Wert geregelt wird.

14. Vorrichtung zur Durchführung des Verfahrens nach wenigstens einem der vorhergehenden Ansprüche mit einem Microcomputer und peripheren Einrichtungen zur Optimierung des Wirkungsgrades einer Brennkraftmaschine, dadurch gekennzeichnet, daß eine erste Funktion zur Erzeugung von zeitabhängigen Signalen zur Beeinflussung der Luftzahl Lambda des wenigstens zwei beliebigen, jeweils wenigstens einen Zylinder der Brennkraftmaschine umfassenden Zylindergruppen zugeführten Betriebsgemisches, derart, daß die Luftzahl zylindergruppenspezifisch modifiziert und die mittlere Luftzahl des allen Zylindern zugeführten Betriebsgemisches zumindest annähernd konstant gehalten wird, eine zweite Funktion zur Erfassung der sich in einer Änderung einer mit dem Wirkungsgrad in Zusammenhang stehenden Ausgangsgröße äußernden Reaktion der Brennkraftmaschine auf die Signale der ersten Funktion, wobei die Ausgangsgröße die Drehzahl oder das Drehmoment der Brennkraftmaschine ist und eine dritte Funktion zur Beeinflussung des Wirkungsgrades der einzelnen Zylindergruppen der Brennkraftmaschine gemäß den Ergebnissen der zweiten Funktion in Richtung auf eine Optimierung des Wirkungsgrads vorgesehen ist.

## Claims

1. Procedure for managing the operating characteristics of a multi-cylinder internal combustion engine in order to optimize its efficiency, in which the fuel-air ratio of groups of cylinders of the internal combustion engine is varied, characterized by the following procedural steps :
a) a first step, in which time-dependant signals for influencing the fuel-air ratio lambda of the operating mixture fed in each case to at least two arbitrary groups of cylinders, comprising in each case at least one cylinder of the internal combustion engine, are produced in such a way that the fuel-air ratio is modified in a fashion specific to the groups of cylinders, and the average fuel-air ratio of the operating mixture fed to all cylinders is kept at least approximately constant ;
b) a second step, with detection of the reaction of the internal combustion engine to the signals of the first step expressed in a variation of an output magnitude linked with the efficiency, the output magnitude being the torque or the speed of the internal combustion engine ; and
c) a third step, with influence being exerted on the efficiency of the individual groups of cylinders of the internal combustion engine in order to optimize the efficiency according to the results of the second step.

2. Procedure according to Claim 1, characterized in that the third step the fuel-air ratio specific to the groups of cylinders is varied for the groups of cylinders involved.

3. Procedure according to Claim 2, characterized in that the fuel-air ratio specific to the groups of cylinders is varied inversely.

4. Procedure according to one of Claims 1 to 3, characterized in that the variation of an output magnitude as reaction of the internal combustion engine to the first step is compared with a threshold value.

5. Procedure according to one of Claims 1 to 4, characterized by repeated application to different groups of cylinders, the number of repetitions being determined at least by the number of cylinders.

6. Procedure according to one of Claims 1 to 5, characterized in that the groups of cylinders are combined from different cylinders, the number of the combinations being determined by at least the number of the cylinders.

7. Procedure according to one of Claims 1 to 6, characterized in that in the first step the fuel-air ratio lambda is influenced in a fashion specific to the groups of cylinders by variation of the fuel quantity fed to the groups of cylinders, the air feed being approximately constant.

8. Procedure according to Claim 7, characterized in that the fuel feed is actuated by at least one injection valve, and varied over the time duration of injection, or over the time duration of injection and the point of injection.

9. Procedure according to one of Claims 4 to 8, characterized in that after the variation in output magnitude of the internal combustion engine has fallen below the threshold value, the amplitude of the time dependant signals, or the lambda values specific to the groups of cylinders, or the injection period are stored.

10. Procedure according to Claim 8, characterized in that the time durations of injection and the points of injection specific to the groups of cylinders are modified inversely, so that as the total of the individual injection periods of the individual cylinders the overall injection periods (sic) assumes a constant value.

11. Procedure according to one of Claims 1 to 10, characterized in that the fuel-air ratio lambda the (sic) operating mixture fed to the internal combustion engine is precontrolled by an identification field.

12. Procedure according to Claim 11, characterized in that the identification field values may be adapted in a fashion specific to the groups of cylinders.

13. Procedure according to one of Claims 1 to 12, characterized in that the average fuel-air ratio of the operating mixture fed to all cylinders is controlled to assume a value that may be set as a function of the operating parameters.

14. Apparatus for carrying out the procedure according to at least one of the preceding claims, having a micro-computer and peripheral devices for optimizing the efficiency of an internal combustion engine, characterized in that there is (sic) provided a first function for producing time-dependant signals for influencing the fuel-air ratio lambda of the operating mixture, fed in each case to at least two arbitrary groups of cylinders comprising in each case at least one cylinder of the internal combustion engine, in such a way that the fuel-air ratio is modified in a fashion specific to the groups of cylinders, and the average fuel-air ratio of the operating mixture fed to all cylinders is kept at least approximately constant, a second function for detection of the reaction of the internal combustion engine to the signals of the first function expressed in a variation of an output magnitude linked with the efficiency, the output magnitude being the speed or the torque of the internal combustion engine, and a third function influencing the efficiency of the individual groups of cylinders of the internal combustion engine according to the results of the second function in order to optimize the efficiency.

## Revendications

1. Procédé de régulation des paramètres de fonctionnement d'un moteur à combustion interne à plusieurs cylindres pour l'optimisation de son rendement, selon lequel on fait varier le rapport air/carburant (indice d'air) des groupes de cylindres du moteur à combustion interne, caractérisé par les étapes de processus suivantes :
a) une première étape dans laquelle on génère des signaux dépendant du temps pour influer sur l'indice d'air À d'au moins deux mélanges propulsifs alimentant des groupes de cylindres comprenant au choix un cylindre du moteur à combustion interne de telle sorte que l'indice d'air soit modifié de façon propre à chaque cylindre et que l'indice d'air moyen du mélange propulsif alimentant tous les cylindres soit maintenu au moins sensiblement constant ;
b) une deuxième étape avec un calcul de la réaction du moteur à combustion interne se manifeste par une variation des paramètres de sortie se trouvant en relation avec le taux d'efficacité sur les signaux issus de la première étape, le paramètre de sortie du couple ou de la vitesse de rotation du moteur à combustion interne sont à prendre en considération et
c) une troisième étape avec une sensibilité du rendement du moteur à combustion interne des groupes de cylindres individuels dans le sens d'une optimisation du rendement en fonction des résultats de la deuxième étape.

2. Procédé selon la revendication 1, caractérisé en ce que dans la troisième étape, l'indice d'air propre à des groupes de cylindres varie pour chacun de ces groupes.

3. Procédé selon la revendication 2, caractérisé en ce que l'indice d'air propre à des groupes de cylindres varie à contre-sens.

4. Procédé selon l'une des revendications 1 à 3, caractérisé en ce que la variation d'un paramètre de sortie en tant que réaction du moteur à combustion interne sur la première étape est comparée à une valeur de seuil.

5. Procédé selon l'une des revendications 1 à 4, caractérisé par l'utilisation répétée sur des groupes de cylindres différents, le nombre de répétition étant déterminé au moins par le nombre de cylindres.

6. Procédé selon l'une des revendications 1 à 5, caractérisé en ce que les groupes de cylindres sont combinés à des cylindres différents, le nombre de combinaisons étant déterminé au moins par le nombre de cylindres.

7. Procédé selon l'une des revendications 1 à 6, caractérisé en ce que dans la première étape l'indice d'air À est influencé de façon propre à un cylindre par la variation des quantités de carburant alimentant les groupes de cylindres lors d'une amenée d'air sensiblement constante.

8. Procédé selon la revendication 7, caractérisé en ce qu'on fait agir l'alimentation en carburant au moyen d'au moins une soupape d'injection et varier par la durée d'injection ou À la durée d'injection et le moment de l'injection.

9. Procédé selon l'une des revendications 4 à 8, caractérisé en ce que après une chute de la variation des paramètres de sortie du moteur à combustion interne en dessous de la valeur de seuil, l'amplitude des signaux dépendant du temps ou des valeurs X propres à des groupes de cylindres, la durée d'injection est mémorisée.

10. Procédé selon la revendication 8, caractérisé en ce que les durées ou les moments d'injection propres à des groupes de cylindres sont modifiés à contre-sens, de sorte que les durées globales d'injection en tant que somme des durées d'injection des cylindres individuels adoptent une valeur constante.

11. Procédé selon l'une des revendications 1 à 10, caractérisé en ce que l'indice d'air du mélange propulsif alimentant le moteur à combustion interne est piloté par un champ caractéristique.

12. Procédé selon la revendication 11, caractérisé en ce que les valeurs du champ caractéristique sont adaptables de façon propre aux groupes de cylindres.

13. Procédé selon l'une des revendications 1 à 12, caractérisé en ce que l'indice d'air moyen du mélange propulsif alimentant tous les cylindres peut être régulé à une valeur réglable en fonction des paramètres de fonctionnement.

14. Dispositif pour la mise en oeuvre du procédé selon au moins une des revendications précédentes, avec un microcalculateur et des dispositifs périphériques pour l'optimisation du rendement d'un moteur à combustion interne, caractérisé en ce qu'une première fonction pour la production de signaux de temps pour agir sur l'indice d'air du mélange propulsif alimentant au moins deux groupes de cylindres comprenant au choix chacun au moins un cylindre du moteur à combustion interne de telle sorte que l'indice d'air soit modifié de façon propre à un groupe de cylindres et que l'indice d'air moyen du mélange propulsif alimentant tous les cylindres soit maintenu pratiquement constant, une deuxième fonction pour le calcul de la réaction du moteur à combustion interne se manifestant par une variation d'un paramètre de sortie en relation avec le rendement, sur les signaux de la première fonction x où le signal de sortie est la vitesse de rotation ou le couple du moteur à combustion interne, et une troisième fonction pour agir sur le rendement d'un groupe de cylindres individuels du moteur à combustion interne en fonction des résultats de la deuxième fonction dans le sens d'une optimisation du rendement.
